# EUROPÄISCHE PATENTSCHRIFT

(11) **EP 3 878 313 B1**
(45) Veröffentlichungstag und Bekanntmachung des Hinweises auf die Patenterteilung: **01.11.2023**
(21) Anmeldenummer: 21161414.4
(22) Anmeldetag: 09.03.2021
(51) Int. Cl.: A47B 88/457, A47B 88/463, A47B 88/47, A47F 10/00

(54) **MÖBELTEIL-BEWEGUNGSSTEUERUNGSVORRICHTUNG UND MÖBEL**
FURNITURE AND FURNITURE MOVEMENT CONTROL DEVICE
DISPOSITIF DE COMMANDE DE MOUVEMENT D'UNE PARTIE DE MEUBLE ET MEUBLE

(30) Priorität: 10.03.2020 DE 202020101296 U
(43) Veröffentlichungstag der Anmeldung: 15.09.2021
(73) Patentinhaber: Grass GmbH, 6973 Höchst (AT)
(72) Erfinder: Martin, Tobias, 88279 Amtzell (DE)
(74) Vertreter: Otten, Roth, Dobler & Partner mbB Patentanwälte

(56) Entgegenhaltungen:
- WO-A1-2007/006061
- WO-A1-2018/068910
- AT-U1- 11 754
- AT-U1- 12 564
- DE-A1-102010 012 660
- DE-U1-202006 005 577
- KR-A- 20130 019 075
- Progressive Automation: "WiFi linear actuator Controller Kit with dual channels for parallel control of electric actuators", , 11. Juni 2014 (2014-06-11), Seiten 1-6, XP055777725, www.amazon.com Gefunden im Internet: URL:https://www.amazon.com/Progressive-Aut omations-WIFI-Actuator-Control/dp/B00KXFMW 5I#descriptionAndDetails [gefunden am 2021-02-18]

## Beschreibung

Die Erfindung betrifft eine Möbelteil-Bewegungssteuerungsvorrichtung, ein System mit einer Möbelteil-Bewegungssteuerungsvorrichtung und ein Möbel mit einer solchen Möbelteil-Bewegungssteuerungsvorrichtung

### Stand der Technik

### Moderne Möbel weisen beispielsweise mehrere bewegbare

Möbelteile, insbesondere Schubladen oder Schubkästen auf. Bekannt ist, dass das bewegbare Möbelteil über Führungsmittel, z.B. Auszüge oder Führungsschienen, bewegbar an einem Möbelkorpus des Möbels gelagert ist. Ebenso weist das bewegbare Möbelteil eine Frontblende, zwei Seitenbauteile, eine Rückwand und einen Schubladenboden auf. Einschlägige Dokumente zum Stand der Technik sind WO 2018/068910 A1 und AT 12 564 U1.

Für eine erleichterte Bedienung großer und/oder schwerbeladener bewegbarer Möbelteile ist es möglich eine Kraftunterstützung einer Öffnungsbewegung vorzusehen. Bei dem bekannten Möbel ist dazu eine elektromechanische Antriebsvorrichtung am Möbelkorpus oder am bewegbaren Möbelteil angebracht.

Die Öffnungsbewegung wird über ein Eindrücken gegen eine Öffnungsrichtung der Frontblende des bewegbaren Möbelteils initiiert. Durch das Eindrücken wird eine Feder freigegeben, welchen die kraftunterstützte Öffnungsbewegung auslöst. Bei dem bekannten Möbel ist eine manuelle Betätigung des bewegbaren Möbelteils durch einen Benutzer notwendig um die Öffnungsbewegung auszulösen.

### Aufgabe und Vorteile der Erfindung

Aufgabe der vorliegenden Erfindung ist es eine verbesserte Ansteuerung eines bewegbaren Möbelteils bereitzustellen.

Die Aufgabe wird durch die unabhängigen Ansprüche gelöst, in den abhängigen Ansprüchen sind vorteilhafte und zweckmäßige Varianten und Weiterbildungen der Erfindung dargelegt.

Die Erfindung geht aus von einer Möbelteil-Bewegungssteuerungsvorrichtung zur Montage an einem Möbelkorpus eines Möbels und/oder zur Montage an einem bewegbaren Möbelteil des Möbels, wobei das bewegbare Möbelteil über Führungsmittel an dem Möbelkorpus des Möbels geführt ist, wobei an dem Möbelkorpus und/oder dem bewegbaren Möbelteil eine Möbelbewegungseinheit angeordnet ist, wobei eine Bewegung des bewegbaren Möbelteils durch die Möbelbewegungseinheit beeinflussbar ist.

Beispielsweise umfasst das Möbel ein oder mehrere bewegbare Möbelteile. Insbesondere ist das bewegbare Möbelteil als eine Schublade, eine Tür, eine Klappe oder dergleichen ausgebildet. Die Schublade oder Klappe ist am Möbelkorpus über Führungsmittel, beispielsweise Auszugsschienen, ausgebildet als Teil- oder Vollauszüge, und/oder über ein Scharnier und/oder über einen Klappenbeschlag am Möbelkorpus beweglich geführt. Zum Beispiel umfasst das bewegbare Möbelteil insbesondere an einer vorderen Seite eine Frontblende.

Die Möbelteil-Bewegungssteuerungsvorrichtung ist an dem Möbelkorpus des Möbels und/oder an dem bewegbaren Möbelteil des Möbels anordenbar. Die Möbelteil-Bewegungssteuerungsvorrichtung weist beispielsweise ein Gehäuse auf, wobei am Gehäuse Durchführungen für z.B. Schrauben zur Montage am Möbelkorpus und/oder dem bewegbaren Möbelteil ausgebildet sein können.

Das Möbel umfasst den Möbelkorpus und ein bewegbares Möbelteil. Das bewegbare Möbelteil ist vorzugsweise als eine Schublade oder ein Schubkasten ausgebildet. In einer vorteilhaften Ausführungsform ist das bewegbare Möbelteil über Führungsmittel, z.B. Auszüge und/oder Schubladenauszüge relativ zum Möbelkorpus bewegbar geführt. Beispielsweise weist das bewegbare Möbelteil die Frontblende, zwei Seitenbauteile, eine Rückwand und einen Schubladenboden auf.

Am Möbelkorpus und/oder am bewegbaren Möbelteil ist eine Möbelbewegungseinheit z.B. in Form einer Auswerfereinheit vorhanden. Mittels der Möbelbewegungseinheit ist eine Bewegung des bewegbaren Möbelteils beeinflussbar. Vorteilhafterweise erleichtert und/oder unterstützt die Möbelbewegungseinheit eine Öffnungs- und/oder eine Schließbewegung des bewegbaren Möbelteils. Beispielsweise ist die Möbelbewegungseinheit als eine elektromechanische Einheit ausgebildet, z.B. als eine, insbesondere elektromechanische Auswerfereinheit und/oder Einzugseinheit.

Der Kern der Erfindung besteht darin, dass die Möbelteil-Bewegungssteuerungsvorrichtung eingerichtet ist, mit einer Aktivierungseinheit verbunden zu werden, wobei eine Verbindung zwischen der Möbelteil-Bewegungssteuerungsvorrichtung und der Aktivierungseinheit drahtlos erfolgt, wobei die Aktivierungseinheit außerhalb des Möbels angeordnet ist, wobei die Möbelteil-Bewegungssteuerungsvorrichtung mit der Möbelbewegungseinheit koppelbar ist, um die Möbelbewegungseinheit mittels der Möbelteil-Bewegungssteuerungsvorrichtung direkt ansteuern zu können, damit die Bewegung des bewegbaren Möbelteils stattfindet.

Beispielsweise ist die Möbelteil-Bewegungssteuerungsvorrichtung dazu ausgelegt mit der Aktivierungseinheit verbunden zu werden.

Vorzugsweise sind die Aktivierungseinheit und die Möbelteil-Bewegungssteuerungsvorrichtung drahtlos, insbesondere mittels Funk miteinander verbunden. Vorteilhafterweise ist die Aktivierungseinheit dazu ausgelegt, ein Signal und/oder eine Information an die Möbelteil-Bewegungssteuerungsvorrichtung zu senden und/oder von dieser zu empfangen. Beispielsweise ist die Möbelteil-Bewegungssteuerungsvorrichtung dazu ausgebildet, das Signal und/oder die Information von der Möbelteil-Bewegungssteuerungsvorrichtung an die Möbelbewegungseinheit weiterzugeben. Insbesondere erfolgt die Weitergabe der Information bzw. des Signals mittels Funk und/oder mittels einer kabelgebundenen Übertragung. Beispielsweise enthält und/oder besteht die Information aus z.B. einem Öffnungsbefehl und/oder einer Zustandsinformation und/oder einem Schließbefehl des bewegbaren Möbelteils. Erfindungsgemäß ist die Möbelteil-Bewegungssteuerungsvorrichtung dazu ausgebildet, eine Information einer mit ihnen verbundenen Einheit, z.B. einer Lichtquelle und/oder eines Thermometers und/oder eines Hygrometers und/oder einer Waage, z.B. einer Küchenwaage weitergeben, insbesondere an die Aktivierungseinheit zu übertragen. Beispielsweise umfasst die Information eine Temperatur, einen Luftfeuchtewert, ein Gewicht, einen Betriebszustand, z.B. Lichtquelle an und/oder Lichtquelle aus.

Die Möbelbewegungseinheit ist dazu ausgelegt, das bewegbare Möbelteil zu bewegen, insbesondere aus dem Möbelkorpus auszufahren, und/oder auszustoßen und/oder auszuwerfen. Bevorzugterweise ist die Möbelteil-Bewegungssteuerungsvorrichtung dazu ausgelegt mit ihr verbundene Einheiten, z.B. die Möbelbewegungseinheit zu steuern, insbesondere eine Information an die Möbelteilbewegungseinheit und/oder die Aktivierungseinheit zu senden, von dieser abzufragen und/oder zu empfangen. Weiter bevorzugt ist die Möbelteil-Bewegungssteuerungsvorrichtung dazu ausgebildet die Information zu speichern und/oder zu verarbeiten.

Vorteilhaft wir durch die Verbindung der Möbelbewegungseinheit mit der Möbelteil-Bewegungssteuerungsvorrichtung und der Aktivierungseinheit erreicht, dass ein Nutzer des Möbels und/oder des bewegbaren Möbelteils die Frontblende und/oder einen an der Frontblende angeordneten Griff nicht mehr berühren muss, um die Schublade zu öffnen. Über die Aktivierungseinheit wird vorteilhaft die Möbelteil-Bewegungssteuerungsvorrichtung angesteuert. Bevorzugterweise ist die Möbelteil-Bewegungssteuerungsvorrichtung dazu ausgelegt den z.B. Öffnungsbefehl an die Möbelbewegungseinheit weiterzugeben. Vorzugsweise ist die Möbelbewegungseinheit dazu ausgelegt, auf Grund z.B. der Information der Möbelteil-Bewegungssteuerungsvorrichtung, das bewegbare Möbelteil aus dem Möbelkorpus ausfahren zulassen.

In einer vorteilhaften Ausführungsvariante ist die Aktivierungseinheit dazu ausgelegt, am Möbel angeordnet zu sein, z.B. auf eine Oberfläche des Möbels aufgestellt zu sein und/oder an der Oberfläche fixiert zu sein. Die Aktivierungseinheit kann auch an einem weiteren Möbel angeordnet sein, insbesondere weist dieses weitere Möbel keine Möbelteil-Bewegungssteuerungsvorrichtung auf.

In einer vorteilhaften Ausgestaltungsvariante umfasst die Möbelteil-Bewegungssteuerungsvorrichtung eine Sende- und Empfangseinheit, wobei die Sende- und Empfangseinheit dazu ausgelegt ist, Signale zu senden und/oder zu empfangen.

Bevorzugt umfasst die Sende- und Empfangseinheit mehrere Schnittstellen zur Signalverarbeitung und/oder -weitergabe und/oder Informationsverarbeitung und/oder -weitergabe.

Insbesondere ist eine erste Schnittstelle der Sende- und Empfangseinheit dazu ausgelegt drahtlos die Information und/oder das Signal zu senden und/oder zu empfangen. Vorzugsweise ist die erste Schnittstelle als eine Funk-Schnittstelle der Sende- und Empfangseinheit ausgebildet. Die Funk-Schnittstelle ist dazu ausgelegt, drahtlos die Information bzw. das Signal der Aktivierungseinheit zu empfangen und/oder drahtlos die Information bzw. das Signal an die Aktivierungseinheit zu senden.

Bevorzugt ist die Funk-Schnittstelle der Sende- und Empfangseinheit dazu ausgelegt, Frequenzen im ISM-Band zu senden und/oder zu empfangen. Vorteilhafterweise umfasst die Sende- und Empfangseinheit in dieser Ausführungsform eine Antenne, z.B. eine Funkantenne. Bevorzugt ist die Funk-Schnittstelle als die Antenne ausgebildet. Insbesondere ist die Antenne als eine Antenne ausgebildet, welche Frequenzen im ISM-Band überträgt. Das ISM-Band ist ein Frequenzbereich, welcher für Hochfrequenzanwendungen in Industrie, Wissenschaft und Medizin zur Verfügung steht. Hierunter fallen beispielsweise Frequenzen von 2,3 GHz bis 2,6 GHz, insbesondere 2,4 GHz und/oder Frequenzen zwischen 13,50 MHz und 13,60 MHz, bevorzugt 13,56 MHz. Bevorzugterweise handelt es sich bei dem verwendeten Übertragungsprotokoll um zibBee, Z-wave, Bluetooth, NFC und/oder ein anderes Funk-Übertragungsprotokoll. Zum Beispiel wird die Information, welche zwischen der Aktivierungseinheit und der Möbelteil-Bewegungssteuerungsvorrichtung übertragen werden soll, von der Aktivierungseinheit in das Übertragungsprotokoll eingefügt. Vorteilhafterweise wird das Übertragungsprotokoll mit der Information an die Sende- und Empfangseinheit der Möbelteil-Bewegungssteuerungsvorrichtung übertragen. Von der Sende- und Empfangseinheit der Möbelteil-Bewegungssteuerungsvorrichtung ist die Information aus dem Übertragungsprotokoll entnehmbar und nutzbar. Bevorzugt ist die Möbelteil-Bewegungssteuerungsvorrichtung dazu ausgelegt die Information in das Übertragungsprotokoll einzufügen und an die Aktivierungseinheit zu senden. Vorteilhafterweise ist die übertragene Information von der Aktivierungseinheit aus dem Übertragungsprotokoll entnehmbar und nutzbar. Insbesondere ist die Möbelteil-Bewegungssteuerungseinheit dazu ausgelegt die Information in das Übertragungsprotokoll einzufügen. Beispielsweise ist die Information in dem Übertragungsprotokoll an eine zweite Möbelteil-Bewegungssteuerungsvorrichtung sendbar und/oder an die Möbelbewegungseinheit sendbar. Vorzugsweise ist die Möbelbewegungseinheit dazu ausgelegt die Information, insbesondere aus dem Übertragungsprotokoll zu entnehmen und zu nutzen.

Weiter bevorzugt ist eine zweite Schnittstelle an der Sende- und Empfangseinheit angeordnet. Beispielsweise ist die zweite Schnittstelle als eine Kabel-Schnittstelle ausgebildet. Die Kabel-Schnittstelle ist z.B. zur kabelgebundenen Signalweitergabe ausgelegt. Beispielsweise sind mehrere der Kabel-Schnittstellen an der Möbelteil-Bewegungssteuerungsvorrichtung vorhanden, insbesondere mindestens so viele, wie Möbelbewegungseinheiten mit der Möbelteil-Bewegungssteuerungsvorrichtung mittels Kabel verbindbar sein sollen.

Bei einer Positionierung der Möbelteil-Bewegungssteuerungsvorrichtung innerhalb des Möbels ergeben sich vorteilhaft vergleichsweise kurze Abstände und somit kurze Kabel zwischen Möbelteil-Bewegungssteuerungsvorrichtung und Möbelbewegungseinheit.

In einer weiteren Ausführungsvariante ist die Möbelteil-Bewegungssteuerungsvorrichtung außerhalb des Möbels anordenbar. Vorteilhafterweise erfolgt die Verbindung zwischen der Möbelteil-Bewegungssteuerungsvorrichtung und der mindestens einen Möbelbewegungseinheit über Funk, insbesondere über die Funk-Schnittstelle der Sende- und Empfangseinheit.

In einer weiteren Ausführungsvariante ist die Möbelteil-Bewegungssteuerungsvorrichtung innerhalb eines Möbels einer Anordnung von Möbeln anordenbar. Die Anordnung von Möbeln umfasst beispielsweise mehrere Möbel, wobei die Möbel z.B. in einer Küche angeordnet sind, und/oder in einem Wohnzimmer, und/oder in einem Schlafzimmer und/oder in einem Kinderzimmer. Insbesondere sind die Möbel in einem Zimmer und/oder in einer Wohnung bzw. einem Haus vorhanden. Vorteilhafterweise sind die Möbel benachbart zueinander angeordnet, beispielsweise als Schränke in der Küche oder als eine Schrankwand bzw. Wohnwand im Wohnzimmer.

Vorzugweise erfolgt die Verbindung zwischen der Möbelteil-Bewegungssteuerungsvorrichtung und der Möbelbewegungseinheit oder mehreren Möbelbewegungseinheiten über Funk und/oder über Kabel. Beispielsweise ist eine Möbelbewegungseinheit über Funk mit der Möbelteil-Bewegungssteuerungsvorrichtung verbunden und eine andere Möbelbewegungseinheit ist über Kabel mit der Möbelteil-Bewegungssteuerungsvorrichtung verbunden.

Bevorzugterweise ist an der Möbelteil-Bewegungssteuerungsvorrichtung eine Energieversorgung angeordnet.

Beispielsweise umfasst die Energieversorgung der Möbelteil-Bewegungssteuerungsvorrichtung ein Netzgerät mit z.B. einem Trafo. Auch eine Batterie, ein Akkumulator und/oder ein Solarmodul sind als Energieversorgung möglich.

Eine weitere vorteilhafte Ausgestaltung besteht aus einem System, welches eine Variante der Möbelteil-Bewegungssteuerungsvorrichtung wie in den bisherigen Abschnitten beschrieben und zumindest eine Möbelbewegungseinheit umfasst.

Beispielsweise sind alle Möbelbewegungseinheiten in einem Möbel mit der Möbelteil-Bewegungssteuerungsvorrichtung verbunden.

In einer vorteilhaften Ausführungsvariante ist die Möbelteil-Bewegungssteuerungsvorrichtung dazu ausgelegt eine Information zu speichern. Beispielsweise enthält die Information den Zustand des bewegbaren Möbelteils, insbesondere ob das bewegbare Möbelteil geöffnet ist, und/oder welches bewegbare Möbelteil geöffnet ist. Bevorzugterweise ist die Möbelteil-Bewegungssteuerungsvorrichtung dazu ausgebildet, die Information von der Möbelbewegungseinheit abzufragen. Insbesondere ist die Information als ein elektrisches Signal ausgebildet.

Vorteilhafterweise ist die Möbelbewegungseinheit dazu ausgelegt eine Information von der Möbelteil-Bewegungssteuerungsvorrichtung zu erhalten und zu nutzen. Weiter bevorzugt ist die Möbelbewegungseinheit dazu ausgelegt eine Information an die Möbelteil-Bewegungssteuerungsvorrichtung zu übertragen.

Weiter bevorzugt ist die Möbelteil-Bewegungssteuerungsvorrichtung mit allen Möbelbewegungseinheiten in dem Möbel und/oder der Anordnung von Möbeln, z.B. der Küche verbunden. Vorzugsweise erfolgt die Verbindung zwischen Möbelteil-Bewegungssteuerungsvorrichtung und der Möbelbewegungseinheit, insbesondere allen Möbelbewegungseinheiten mittels Funk.

Vorteilhafterweise umfasst das System in einer Variante wie bisher ausgeführt eine Aktivierungseinheit.

Eine vorteilhafte Ausführungsform ist ein System bestehend aus einer Variante der Möbelteil-Bewegungssteuerungsvorrichtung, einer Möbelbewegungseinheit und einer Aktivierungseinheit, wobei die Aktivierungseinheit eine Bedienoberfläche umfasst. Beispielsweise ist die Bedienoberfläche als eine Spracheingabe und/oder ein berührungsempfindlicher Bereich, z.B. ein Touchpad und/oder eine Taste und/oder ein Schalter vorgesehen. Die Bedienoberfläche ist vorzugsweise außerhalb und/oder separat vom Möbel bzw. dem Möbelkorpus anordenbar.

In einer bevorzugten Weiterbildung verfügt die Aktivierungseinheit über eine Spracheingabemöglichkeit.

Beispielsweise ist die Bedienoberfläche als die Spracheingabemöglichkeit ausgebildet. Die Spracheingabemöglichkeit ist z.B. ein Smart-Speaker und/oder eine App zur Spracherkennung und Verarbeitung von Sprachbefehlen. Beispielsweise ist die Spracheingabemöglichkeit als eine Alexa-Einheit, eine Siri-Anwendung, ein Echo-Lautsprecher, oder eine andere handelsübliche Einheit zur Spracherkennung und Verarbeitung von Sprechbefehlen ausgebildet.

Eine weitere vorteilhafte Ausgestaltung ist ein System, welches zwei Möbelteil-Bewegungssteuerungsvorrichtungen in einer Variante wie bisher beschrieben sowie mehrere Möbelbewegungseinheiten umfasst.

Bevorzugterweise sind mehrere, insbesondere alle Möbelteil-Bewegungssteuerungsvorrichtungen in einem Möbel, oder auch alle Möbelteil-Bewegungssteuerungsvorrichtungen in einer Anordnung von mehreren Möbeln, z.B. in einer Küche und/oder mehrere Wohnzimmerschränke und/oder Schlaf- und/oder Kinderzimmermöbel miteinander verbindbar. Vorteilhafterweise wird durch eine Verbindung von z.B. bewegbaren Möbelteilen in der Küche verhindert, dass über Eck angeordnete bewegbare Möbelteile gleichzeitig ausgefahren werden und es ggf. zu Beschädigungen kommen kann.

In einer weiteren vorteilhaften Ausführungsform umfasst das System, in einer Variante wie bisher beschrieben, die Aktivierungseinheit.

Eine weitere bevorzugte Ausführungsform ist ein Möbel mit einer Variante des Systems wie beschrieben.

Bevorzugterweise umfasst das Möbel mindestens ein bewegbares Möbelteil. Vorzugsweise ist das bewegbare Möbelteil durch die Möbelbewegungseinheit bewegbar. Insbesondere wird das Signal von der Aktivierungseinheit an die Möbelteil-Bewegungssteuerungsvorrichtung übertragen. Die Möbelteil-Bewegungssteuerungsvorrichtung gibt die Information an die Möbelbewegungseinheit weiter, welche die Öffnungsbewegung des bewegbaren Möbelteils z.B. unterstützt und/oder initiiert.

Beispielsweise ist die Möbelteil-Bewegungssteuerungsvorrichtung dazu ausgelegt mit z.B. einer Lichtquelle und/oder einem Lautsprecher, welche sich an oder in dem bewegbaren Möbelteil befinden, verbunden zu werden. Insbesondere ist eine Ansteuerung der Lichtquelle und/oder des Lautsprechers über die Aktivierungseinheit möglich. In einer weiteren vorteilhaften Ausführungsvariante ist die Möbelteil-Bewegungssteuerungsvorrichtung dazu ausgelegt eine Information, z.B. Licht an oder Licht aus zu übertragen und/oder zu speichern. Ebenso ist es möglich, weitere elektrische Geräte, z.B. eine Waage, insbesondere eine Küchenwaage mit der Möbelteil-Bewegungssteuerungsvorrichtung zu verbinden. Weiter bevorzugt gibt die Möbelteil-Bewegungssteuerungsvorrichtung einen Wert, z.B. ein Gewicht, welches die Waage ermittelt hat, an die Aktivierungseinheit weiter. In diesem Fall ist das Gewicht die Information welche, von der Möbelteil-Bewegungssteuerungsvorrichtung in das Übertragungsprotokoll eingetragen wird und an die Aktivierungseinheit übermittelt wird. Diese Information ist von der Aktivierungseinheit aus dem Übertragungsprotokoll entnehmbar und nutzbar.

Weiter ist z.B. die Lichtquelle, die Waage, ein Temperaturfühler, das Thermometer, das Hygrometer etc. an die Möbelbewegungseinheit und/oder die Möbelteil-Bewegungssteuerungsvorrichtung anschließbar und/oder verbindbar.

### Figurenbeschreibung

Weitere Merkmale und Vorteile der Möbelteil-Bewegungsvorrichtung werden nachfolgend anhand mehrerer Ausführungsbeispiele mit Hilfe von schematischen Zeichnungen erläutert.

Es zeigen:
Figur 1: ein Möbel perspektivisch von schräg oben mit einem bewegbaren Möbelteil,
Figur 2: ein weiteres Möbel in perspektivischer Ansicht von schräg vorne oben, ohne bewegbare Möbelteile.

Ein erfindungsgemäßes Möbel 1 mit einem kastenförmigen Möbelkorpus 2 und einer über Führungsmittel 3 beweglich geführten Schublade 4 ist in Figur 1 dargestellt. Die Schublade 4 ist in einer geöffneten Position relativ zum Möbelkorpus 2 dargestellt. Die Schublade 4 umfasst beispielsweise einen Schubladenboden 5, ein Frontbauteil 6, zwei gegenüberliegende Seitenbauteile 7 und eine Schubladenrückwand 8. Für eine Führung der Schublade 4 sind zwei gleichwirkende Führungsmittel 3 jeweils zwischen jedem Seitenbauteil 7 der Schublade 4 und einer dazugehörigen Korpusseitenwand 9 vorhanden. Die Schublade 4 ist über die Führungsmittel 3 am Möbelkorpus 2 in eine Öffnungsrichtung M1 und in eine Schließrichtung M2 verschiebbar gelagert. Die Führungsmittel 3 umfassen beispielsweise zwei gleichartige Teil- oder Vollauszüge. Beispielsweise ist an der Korpusseitenwand 9 eine erfindungsgemäße Möbelteil-Bewegungssteuerungsvorrichtung 10 angeordnet.

Figur 2 zeigt ein weiteres Möbel 11 mit einem Möbelkorpus 12. Der Möbelkorpus 12 ist transparent dargestellt. Die Umrisse des Möbelkorpus 12 sind mit gestrichelten Linien angedeutet. Beispielsweise umfasst der Möbelkorpus 12 eine Korpusrückwand 15, einen Korpusboden 16 und eine Korpusseitenwand 17. Eine weitere Korpusseitenwand und ein Korpusoberboden sind nicht gezeigt. Vorzugsweise ist eine Aktivierungseinheit 13 außerhalb des Möbels 11 anordenbar. Die Möbelteil-Bewegungssteuerungsvorrichtung 10 ist z.B. auf dem Korpusboden 16 des Möbelkorpus 12 angeordnet. Beispielsweise sind an der Korpusrückwand 15 drei Möbelbewegungseinheiten 14 angeordnet. Vorteilhafterweise sind die Möbelteil-Bewegungssteuerungsvorrichtung 10 und die Möbelbewegungseinheit 14 mittels eines Datenkabels 19 verbunden. Insbesondere ist jede Möbelbewegungseinheit 14 mit einem einzigen Datenkabel 19 oder mit jeweils einem Datenkabel 19 mit der Möbelteil-Bewegungssteuerungsvorrichtung 10 verbindbar. Bevorzugt umfasst die Möbelteil-Bewegungssteuerungsvorrichtung 10 eine Sende- und Empfangseinheit 24. Bevorzugt weist die Sende- und Empfangseinheit 24 z.B. eine Funkschnittstelle 22 und eine Kabel-Schnittstelle 23 auf. Vorteilhafterweise ist die Möbelteil-Bewegungssteuerungsvorrichtung 10 mit der Energieversorgung 18 mittels eines Stromkabels 20 verbunden. In einer vorteilhaften Ausführungsvariante verläuft von der Energieversorgung 18 ein weiteres Stromkabel 20a zu den Möbelbewegungseinheiten 14. Vorzugsweise ist die Möbelteil-Bewegungssteuerungsvorrichtung 10 dazu ausgebildet die Möbelbewegungseinheit 14 mit Energie zu versorgen. Beispielsweise kann ein Kabel, z.B. das Datenkabel 19 auch dazu ausgelegt sein Strom von der Energieversorgung 18 über die Möbelteil-Bewegungssteuerungsvorrichtung 10 zur Möbelbewegungseinheit 14 zu leiten.

Nicht gezeigt in Figur 2 sind bewegbare Möbelteile. Die bewegbaren Möbelteile sind an Führungsmitteln 25 welche an der Korpusseitenwand 17 angebracht sind, anbringbar.

Eine drahtlose Verbindung, insbesondere eine Funkverbindung 21 zwischen der Möbelteil-Bewegungssteuerungsvorrichtung 10 und der Aktivierungseinheit 13 ist mittels einer gestrichelten Linie angedeutet.

### Bezugszeichenliste

1 Möbel
2 Möbelkorpus
3 Führungsmittel
4 Bewegbares Möbelteil
5 Schubladenboden
6 Frontbauteil
7 Seitenbauteil
8 Schubladenrückwand
9 Korpusseitenwand
10 Möbelteil-Bewegungssteuerungsvorrichtung
11 Möbel
12 Möbelkorpus
13 Aktivierungseinheit
14 Möbelbewegungseinheit
15 Korpusrückwand
16 Korpusboden
17 Korpusseitenwand
18 Energieversorgung
19 Datenkabel
20 Stromkabel
20a Stromkabel
21 Drahtlose Verbindung
22 Funkschnittstelle
23 Kabel-Schnittstelle
24 Sende- und Empfangseinheit
25 Führungsmittel

## Patentansprüche

1. Möbelteil-Bewegungssteuerungsvorrichtung (10) zur Montage an einem Möbelkorpus (2, 12) eines Möbels (1, 11) und/oder zur Montage an einem bewegbaren Möbelteil (4) des Möbels (2, 12), wobei das bewegbare Möbelteil (4) über Führungsmittel (3, 25) an dem Möbelkorpus (2, 12) des Möbels (1, 11) geführt ist, wobei an dem Möbelkorpus (2, 12) und/oder dem bewegbaren Möbelteil (4) eine Möbelbewegungseinheit (14) angeordnet ist, wobei eine Bewegung des bewegbaren Möbelteils (4) durch die Möbelbewegungseinheit (14) beeinflussbar ist, wobei die Möbelteil-Bewegungssteuerungsvorrichtung (10) eingerichtet ist, mit einer Aktivierungseinheit (13) verbunden zu werden, wobei eine Verbindung (21) zwischen der Möbelteil-Bewegungssteuerungsvorrichtung (10) und der Aktivierungseinheit (13) drahtlos erfolgt, wobei die Aktivierungseinheit (13) außerhalb des Möbels angeordnet ist, wobei die Möbelteil-Bewegungssteuerungsvorrichtung (10) mit der Möbelbewegungseinheit (14) koppelbar ist, um die Möbelbewegungseinheit (14) mittels der Möbelteil-Bewegungssteuerungsvorrichtung (10) direkt ansteuern zu können, damit die Bewegung des bewegbaren Möbelteils (4) stattfindet, wobei die Möbelteil-Bewegungssteuerungsvorrichtung (10) dazu ausgebildet ist, sich neben der Aktivierungseinheit (13) mit einem weiteren elektrischen Gerät zu verbinden, wobei die Möbelteil-Bewegungssteuerungsvorrichtung (10) dazu ausgebildet ist, in einem verbundenen Zustand mit dem elektrischen Gerät und der Aktivierungseinheit (13) eine Information des elektrischen Geräts an die Aktivierungseinheit (13) zu übertragen.

2. Möbelteil-Bewegungssteuerungsvorrichtung (10) nach Anspruch 1, **dadurch gekennzeichnet, dass** die Möbelteil-Bewegungssteuerungseinheit (10) eine Sende- und Empfangseinheit (24) umfasst, wobei die Sende- und Empfangseinheit (24) dazu ausgelegt ist, Signale zu senden und/oder zu empfangen.

3. Möbelteil-Bewegungssteuerungsvorrichtung (10) nach einem der vorhergehenden Ansprüche, **dadurch gekennzeichnet, dass** die Möbelteil-Bewegungssteuerungsvorrichtung (10) an eine Energieversorgung (18) angeordnet ist.

4. System aus einer Möbelteil-Bewegungssteuerungsvorrichtung (10) nach einem der vorhergehenden Ansprüche und zumindest einer Möbelbewegungseinheit (14).

5. System nach Anspruch 4, **dadurch gekennzeichnet, dass** eine Aktivierungseinheit (13) vorgesehen ist.

6. System nach Anspruch 5, **dadurch gekennzeichnet, dass** die Aktivierungseinheit (13) eine Bedienoberfläche umfasst.

7. System nach Anspruch 5, **dadurch gekennzeichnet, dass** die Aktivierungseinheit (13) über eine Spracheingabemöglichkeit verfügt.

8. System aus zwei Möbelteil-Bewegungssteuerungsvorrichtungen (10) nach einem der Ansprüche 1 bis 3, sowie mehreren Möbelbewegungseinheiten (14).

9. System nach Anspruch 8, **dadurch gekennzeichnet, dass** eine Aktivierungseinheit (13) vorgesehen ist.

10. Möbel (1, 11) mit einer Möbelteil-Bewegungssteuerungsvorrichtung (10) nach einem der Ansprüche 1 bis 3 oder einem System nach einem der Ansprüche 4 bis 9.

## Claims

1. Furniture component movement control device (10) for installation on a furniture carcass (2, 12) of a piece of furniture (1, 11) and/or for installation on a movable furniture component (4) of the piece of furniture (2, 12), the movable furniture component (4) being guided on the furniture carcass (2, 12) of the piece of furniture (1, 11) by way of guide means (3, 25), a furniture movement unit (14) being arranged on the furniture carcass (2, 12) and/or the movable furniture component (4), a movement of the movable furniture component (4) being able to be influenced by the furniture movement unit (14), the furniture component movement control device (10) being set up to be connected to an activation unit (13), a connection (21) between the furniture component movement control device (10) and the activation unit (13) being made wirelessly, the activation unit (13) being arranged outside the piece of furniture, the furniture component movement control device (10) being able to be coupled to the furniture movement unit (14) in order to be able to directly control the furniture movement unit (14) by means of the mobile component movement control device (10) so that the movement of the movable furniture component (4) takes place, the furniture component movement control device (10) being configured to connect to a further electrical appliance besides the activation unit (13), the furniture component movement control device (10) being configured to transmit information relating to the electrical appliance to the activation unit (13) when connected to the electrical appliance and the activation unit (13).

2. Furniture component movement control device (10) according to Claim 1, **characterized in that** the furniture component movement control device (10) comprises a transmitting and receiving unit (24), the transmitting and receiving unit (24) being designed to send and/or receive signals.

3. Furniture component movement control device (10) according to either of the preceding claims, **characterized in that** the furniture component movement control device (10) is connected to a power supply (18) .

4. System comprising a furniture component movement control device (10) according to one of the preceding claims and at least one furniture movement unit (14).

5. System according to Claim 4, **characterized in that** there is provision for an activation unit (13).

6. System according to Claim 5, **characterized in that** the activation unit (13) comprises a user interface.

7. System according to Claim 5, **characterized in that** the activation unit (13) has a voice input capability.

8. System comprising two furniture component movement control devices (10) according to one of Claims 1 to 3 and multiple furniture movement devices (14).

9. System according to Claim 8, **characterized in that** there is provision for an activation unit (13).

10. Furniture (1, 11) having a furniture component movement control device (10) according to one of Claims 1 to 3 or a system according to one of Claims 4 to 9.

## Revendications

1. Dispositif de commande de déplacement d'une partie de meuble (10), destiné au montage sur un corps de meuble (2, 12) d'un meuble (1, 11) et/ou au montage sur une partie de meuble mobile (4) du meuble (2, 12), la partie de meuble mobile (4) étant guidée par des moyens de guidage (3, 25) sur le corps de meuble (2, 12) du meuble (1, 11), dans lequel une unité de déplacement de meuble (14) est disposée sur le corps de meuble (2, 12) et/ou la partie de meuble mobile (4), dans lequel un déplacement de la partie de meuble mobile (4) peut être influencé par l'unité de déplacement de meuble (14), dans lequel le dispositif de commande de déplacement d'une partie de meuble (10) est conçu pour être relié à une unité d'activation (13), dans lequel une liaison (21) entre le dispositif de commande de déplacement d'une partie de meuble (10) et l'unité d'activation (13) a lieu sans fil, dans lequel l'unité d'activation (13) est disposée à l'extérieur du meuble, dans lequel le dispositif de commande de déplacement d'une partie de meuble (10) peut être couplé à l'unité de déplacement de meuble (14) afin de pouvoir piloter directement l'unité de déplacement de meuble (14) au moyen du dispositif de commande de déplacement d'une partie de meuble (10) pour que le déplacement de la partie de meuble mobile (4) ait lieu, dans lequel le dispositif de commande de déplacement d'une partie de meuble (10) est réalisé pour être relié en plus de l'unité d'activation (13) à un autre appareil électrique, dans lequel le dispositif de commande de déplacement d'une partie de meuble (10), dans un état relié à l'appareil électrique et à l'unité d'activation (13), est réalisé pour transmettre une information de l'appareil électrique à l'unité d'activation (13).

2. Dispositif de commande de déplacement d'une partie de meuble (10) selon la revendication 1, **caractérisé en ce que** l'unité de commande de déplacement d'une partie de meuble (10) comprend une unité d'émission/réception (24), l'unité d'émission/réception (24) étant conçue pour émettre et/ou recevoir des signaux.

3. Dispositif de commande de déplacement d'une partie de meuble (10) selon l'une quelconque des revendications précédentes, **caractérisé en ce que** le dispositif de commande de déplacement d'une partie de meuble (10) est disposé au niveau d'une alimentation en énergie (18).

4. Système composé d'un dispositif de commande de déplacement d'une partie de meuble (10) selon l'une quelconque des revendications précédentes et d'au moins une unité de déplacement de meuble (14).

5. Système selon la revendication 4, **caractérisé en ce qu'**une unité d'activation (13) est prévue.

6. Système selon la revendication 5, **caractérisé en ce que** l'unité d'activation (13) comprend une interface utilisateur.

7. Système selon la revendication 5, **caractérisé en ce que** l'unité d'activation (13) dispose d'une possibilité d'entrée vocale.

8. Système composé de deux dispositifs de commande de déplacement d'une partie de meuble (10) selon l'une quelconque des revendications 1 à 3, ainsi que de plusieurs unités de déplacement de meuble (14).

9. Système selon la revendication 8, **caractérisé en ce qu'**une unité d'activation (13) est prévue.

10. Meuble (1, 11), comprenant un dispositif de commande de déplacement d'une partie de meuble (10) selon l'une quelconque des revendications 1 à 3 ou un système selon l'une quelconque des revendications 4 à 9.
